# EUROPÄISCHE PATENTSCHRIFT

(11) **EP 2 620 607 B1**
(45) Veröffentlichungstag und Bekanntmachung des Hinweises auf die Patenterteilung: **12.08.2015**
(21) Anmeldenummer: 12192495.5
(22) Anmeldetag: 14.11.2012
(51) Int. Cl.: F01M 1/08, F02F 3/00, F01M 1/14

(54) **Kolben-Zylinder-Einheit und Verfahren zur Schmiermittelversorgung eines Kolbens einer Kolben-Zylinder-Einheit für eine Hubkolbenbrennkraftmaschine**
Piston-cylinder unit and method for supplying lubricant to a piston of a piston-cylinder unit for a reciprocating piston combustion engine
Ensemble piston-cylindre et procédé d'alimentation en lubrifiant de l'ensemble piston-cylindre pour un moteur à combustion interne

(30) Priorität: 30.01.2012 EP 12153003
(43) Veröffentlichungstag der Anmeldung: 31.07.2013
(73) Patentinhaber: Wärtsilä Schweiz AG, 8401 Winterthur (CH)
(72) Erfinder: Räss, Konrad, 8457 Humlikon (CH)
(74) Vertreter: Intellectual Property Services GmbH

(56) Entgegenhaltungen:
- EP-A1- 0 652 426
- EP-A1- 2 194 244
- EP-A2- 0 204 669
- WO-A1-00/53900
- WO-A1-2011/027140
- DD-A1- 232 088
- DE-A1- 4 323 262
- DE-A1- 19 755 687
- DE-C1- 3 839 949

## Beschreibung

Die Erfindung betrifft eine Kolben-Zylinder-Einheit für eine Hubkolbenbrennkraftmaschine insbesondere für einen langsam laufenden Grossdieselmotor gemäß dem Oberbegriff des Anspruchs 1 und ein Verfahren zur Schmiermittelversorgung eines Kolbens einer Kolben-Zylinder-Einheit für eine Hubkolbenbrennkraftmaschine insbesondere für einen langsam laufenden Grossdieselmotor gemäss Anspruch 11.

Grossdieselmotoren werden häufig als Antriebsaggregate für Schiffe oder auch im stationären Betrieb, beispielsweise zum Antrieb grosser Generatoren zur Erzeugung elektrischer Energie eingesetzt. Solche Maschinen, mit denen sich auch die vorliegende Erfindung befasst, sind z.B. aus der EP 0 204 669 A2 oder der DE 38 39 949 C1 dem Fachmann bestens bekannt. Dabei laufen die Motoren in der Regel über beträchtliche Zeiträume im Dauerbetrieb, was hohe Anforderungen an die Betriebssicherheit und die Verfügbarkeit stellt. Daher sind für den Betreiber insbesondere lange Wartungsintervalle, geringer Verschleiss und ein wirtschaftlicher Umgang mit Brenn- und Betriebsstoffen zentrale Kriterien für den Betrieb der Maschinen. Unter anderem ist das Kolbenlaufverhalten solcher grossbohrigen langsam laufenden Dieselmotoren ein bestimmender Faktor für die Länge der Wartungsintervalle, die Verfügbarkeit und über den Schmiermittelverbrauch und auch unmittelbar für die Betriebskosten und damit für die Wirtschaftlichkeit. Damit kommt der komplexen Problematik der Schmierung von Grossdieselmotoren eine immer grössere Bedeutung zu.

Bei Grossdieselmotoren, jedoch nicht nur bei diesen, erfolgt die Schmierung eines sich in einem Zylinder, dem so genannten Zylinderliner hin und her bewegenden Kolbens durch Schmiereinrichtungen im Kolben oder in einer Zylinderwand. Dazu wird Schmiermittel, insbesondere Schmieröl eingebracht und damit auf eine Lauffläche der Zylinderwand aufgebracht, um die Reibung zwischen Kolben und Lauffläche und damit die Abnützung der Lauffläche und an einem Kolbenumfang angeordneter Kolbenringe zu minimieren. So liegt heute bei modernen Motoren, wie z.B. den RTA-Motoren von Wärtsilä, die Abnutzung der Lauffläche bei weniger als 0.05 mm bei einer Betriebsdauer von 1000 Stunden. Die Schmiermittelfördermenge liegt bei solchen Motoren bei ca. 1.0 g/kWh und weniger und soll nicht zuletzt aus Kostengründen möglichst noch weiter reduziert werden, wobei gleichzeitig der Verschleiss minimiert werden soll.

Bei der Schmiermittelversorgung ist die Dosierung des Schmiermittels ein wichtiger Punkt. Die pro Zeit- und Flächeneinheit auf die Lauffläche aufzubringende Menge an Schmiermittel kann im Betrieb der Hubkolbenbrennkraftmaschine von vielen verschiedenen Parametern abhängig sein. So spielt beispielsweise die chemische Zusammensetzung des verwendeten Treibstoffs, insbesondere dessen Schwefelgehalt eine bedeutende Rolle. Neben der Schmierung des Zylinders, also der Herabsetzung der Reibung zwischen Kolben und Zylinderlauffläche, genauer zwischen den Kolbenringen und der Lauffläche der Zylinderwand, dient das Schmiermittel unter anderem auch zur Neutralisation aggressiver Säuren, insbesondere von schwefelhaltigen Säuren, die beim Verbrennungsvorgang im Brennraum des Motors entstehen. Daher können je nach verwendetem Treibstoff unterschiedliche Sorten von Schmiermittel zum Einsatz kommen, die sich unter anderem in ihrer Neutralisationsfähigkeit, für die der so genannte BN-Wert des Schmiermittels ein Mass ist, unterscheiden. So kann es von Vorteil sein, bei einem hohen Schwefelgehalt im Brennstoff ein Schmiermittel mit einem höheren BN-Wert zu verwenden, als bei einem Brennstoff mit einem niedrigeren Schwefelgehalt, weil ein Schmiermittel mit einem höheren BN-Wert eine stärkere Neutralisationswirkung gegenüber Säuren aufweist. Auch dient das Schmiermittel zum Beispiel als Bindemittel für Wasser, das mit der Spülluft oder auf andere Weise in den Zylinder des Grossdieselmotors gelangen kann.

Oft ist es jedoch auch möglich, dass für Treibstoffe unterschiedlicher Qualität die gleiche Schmiermittelsorte verwendet werden muss. In solchen Fällen kann dann beispielsweise durch entsprechende Erhöhung oder Erniedrigung der eingesetzten Menge an Schmiermittel ein höherer oder niedrigerer Säuregehalt in den Verbrennungsprodukten kompensiert werden.

Um die von einer bestimmten Schmiermitteldüse zu einem bestimmten Zeitpunkt einzubringende Menge an Schmiermittel zu ermitteln, sind verschiedene Verfahren bekannt. In einfachen Fällen wird die Schmiermittelmenge, eventuell unter Berücksichtigung der Qualität des verwendeten Treibstoffs und des Schmiermittels selbst, in Abhängigkeit vom Betriebszustand der Hubkolbenbrennkraftmaschine gesteuert, zum Beispiel als Funktion der Last oder der Drehzahl, wobei aufgrund von bereits geleisteten Betriebsstunden auch der Verschleisszustand der Gegenlaufpartner Berücksichtigung finden kann.

Neben der Dosierung des Schmiermittels ist auch die Art und Weise, wie das Schmiermittel aufgebracht wird, von Bedeutung. Als Schmiersysteme zur Schmierung der Laufflächen sind ganz verschiedene Lösungen bekannt, sowohl was die konkrete Ausführung der Schmiereinrichtungen selbst, als auch was die Verfahren zur Schmierung angeht.

So sind Schmiereinrichtungen bekannt, bei denen das Schmiermittel durch mehrere Schmiermittelöffnungen, die in Umfangsrichtung in der Zylinderwand untergebracht sind, auf den an der Schmiermittelöffnung vorbeilaufenden Kolben aufgebracht werden, wobei das Schmiermittel durch die Kolbenringe sowohl in Umfangsrichtung als auch in axialer Richtung verteilt wird. Eine derartige Zylinderschmiervorrichtung wird beispielsweise in der EP 2 199 549 A1 beschrieben.

Bei einem anderen Konzept einer Schmiereinrichtung sind im sich bewegenden Kolben mehrere Schmiermitteldüsen untergebracht, über die Schmiermittel auf die Lauffläche gebracht werden kann. Damit ist es grundsätzlich möglich, dass Schmiermittel im Wesentlichen über die gesamte Höhe der Lauffläche an beliebigen Stellen aufgebracht werden kann.

Für das Erreichen einer effizienten Schmierung der Kolben-Zylinder-Einheit, ist neben der Schmierölmenge und deren Verteilung auch die Position des Kolbens im Zylinder zum Zeitpunkt der Einbringung von größer Bedeutung.

Diese Position wird auch durch den so genannten Kurbelwinkel der Kurbelwelle des Motors beschrieben. Insbesondere bei sehr geringen Schmiermittelmengen, die aus den oben genannten Gründen immer geringer werden sollen, ist es wichtig, das Schmiermittel bei der richtigen Kolbenposition innerhalb des Zylinders an die richtigen Stellen am Kolben aufzubringen. Nur dann kann eine möglichst effiziente Ausnutzung der geringen Menge an Schmiermittel gewährleistet werden.

Bei Konzepten von Schmiereinrichtungen mit Schmiermitteldüsen im sich bewegenden Kolben muss das Schmiermittel über lange, aufwändige und deshalb mit Toleranzen behaftete Zuführungen, meist unter Verwendung von Kniehebeln, zu den Schmiermitteldüsen transportiert werden. Ein Ventil zur Dosierung des Schmiermittels kann aus Bauraumgründen und auf Grund der Bedingungen im Zylinder nur außerhalb des Zylinders angeordnet werden. Damit weist eine Zuführleitung zwischen Ventil und Schmiermitteldüsen bei einem Grossdieselmotor eine Länge von mehreren Metern und zudem einen sehr komplizierten Aufbau auf. Die Ansteuerung des Ventils kann zwar sehr exakt erfolgen, aber die Verzögerung zwischen Ansteuerung und tatsächlichem Einbringen des Schmiermittels ist nicht exakt reproduzierbar und kann deshalb nicht genau vorausbestimmt werden. Ausserdem ist über diese lange Zuführleitung nicht gewährleistet, dass die am Ventil angesteuerte Schmiermittelmenge auch tatsächlich an den Schmiermitteldüsen ankommt und eingebracht wird. Daher können der Zeitpunkt und damit die Kolbenposition im Zylinder bei der tatsächlichen Einbringung des Schmiermittels in den Zylinderliner und die eingebrachte Schmiermittelmenge nicht genau eingestellt werden.

Bei Konzepten von Schmiereinrichtungen mit Schmiermittelöffnungen in der Zylinderwand kann der Zeitpunkt der tatsächlichen Einbringung des Schmiermittels recht genau eingestellt werden. Die Zuführung des Schmiermittels zu den Schmiermittelöffnungen ist vergleichsweise einfach, so dass die Zuführung von Schmiermittel hinsichtlich Einbringzeit und Einbringmenge reproduzierbar durchführbar ist. Allerdings besteht bei derartigen Konzepten ein Problem darin, dass sich der Kolben mit meist sehr hoher Geschwindigkeit an den Schmiermittelöffnungen vorbei bewegt. Soll nun das Schmiermittel an eine bestimmte Stelle des Kolbens aufgebracht werden, so ist die dafür zur Verfügung stehende Zeit extrem gering. Sie kann so gering sein, dass die Genauigkeit der Ansteuerungsmöglichkeiten Schmiereinrichtung nicht ausreicht, um das Schmiermittel sicher und reproduzierbar an die vorgesehene Stelle am Kolben aufzubringen.

In der EP 652426 A1 wird eine Kolben-Zylinder-Einheit für eine Hubkolbenbrennkraftmaschine in Form eines Zweitakt-Grossdieselmotors beschrieben. Die Kolben-Zylinder-Einheit weist eine Zylinderschmiereinrichtung mit wenigstens einer Schmiermittelöffnung auf. Die Schmiermittelöffnung ist axial so angeordnet, dass sie bei einer OT-Position des Kolbens, in der sich der Kolben im oberen Totpunkt (OT) befindet, zwischen einer Kolbenoberkante und einer Kolbenunterkante positioniert ist.

Aufgabe der Erfindung ist es demgegenüber, eine Kolben-Zylinder-Einheit für eine Hubkolbenbrennkraftmaschine und ein Verfahren zur Schmiermittelversorgung eines Kolbens einer Kolben-Zylinder-Einheit für eine Hubkolbenbrennkraftmaschine vorzuschlagen, welche eine effektive Schmierung des Kolbens ermöglichen. Erfindungsgemäß wird diese Aufgabe mit einer Kolben-Zylinder-Einheit mit den Merkmalen des Anspruchs 1 und ein Verfahren mit den Merkmalen des Anspruchs 11 gelöst.

Die erfindungsgemäße Kolben-Zylinder-Einheit weist einen Zylinder in Form eines Zylinderliners auf, in welchem ein Kolben entlang einer Kolbenachse zwischen einem oberen Totpunkt und einem unteren Totpunkt in axialer Richtung hin- und her bewegbar angeordnet ist. Der Kolben weist eine Kolbenoberkante und eine Kolbenunterkante auf, wobei die Kolbenoberkante durch den in Richtung eines Auslassventils obersten Punkt einer Mantelfläche des Kolbens definiert wird. Die Kolbenunterkante wird vom untersten Punkt der Mantelfläche in Richtung eines dem Auslassventil gegenüber liegenden so genannten Kolbenunterseitenraums definiert. Kolben von Großdieselmotoren sind meist zweistückig aufgebaut. Sie weisen eine so genannte Kolbenkrone auf, an der Kolbenringe angeordnet sind. An die Kolbenkrone wird in Richtung Kolbenunterseitenraum ein so genanntes Kolbenhemd angeschraubt. In diesem Fall wird die Kolbenunterkante vom untersten Punkt des Teils des Kolbenhemds definiert. Der obere Totpunkt entspricht dann der axialen Position der Kolbenoberkante, in der der Kolben den geringsten Abstand zum Auslassventil hat. Der untere Totpunkt entspricht dementsprechend der axialen Position der Kolbenoberkante, in der der Kolben den grössten Abstand zum Auslassventil und damit den geringsten Abstand zum Kolbenunterseitenraum hat.

Die erfindungsgemäße Kolben-Zylindereiner weist außerdem eine Zylinderschmiereinrichtung mit wenigstens einer im Zylinderliner angeordneten ersten Schmiermittelöffnung auf. Insbesondere sind an der axialen Position der ersten Schmiermittelöffnung über den Umfang des Zylinderliners gleichmässig verteilt mehrere, beispielsweise sechs bis zehn, insbesondere acht Schmierölöffnungen angeordnet. Die Zylinderschmiereinrichtung ist so ausgeführt, dass über eine Schmiermittelleitung zugeführtes Schmiermittel in den Zylinderliner eingebracht werden kann. Das Schmiermittel ist insbesondere als Schmieröl ausgeführt und kann auch einen Feststoff-Schmierstoff enthalten. Die Schmiermittelöffnungen können so ausgeführt und angeordnet sein, dass das Schmiermittel tangential oder radial in den Zylinderliner eingebracht werden kann. Eine Zylinderinnenwand des Zylinderliners kann insbesondere Nuten aufweisen, in die das Schmiermittel eingebracht werden kann und so eine bessere Verteilung des Schmiermittels ermöglicht wird. Die genannten Nuten können über den gesamten Umfang dieselbe axiale Position aufweisen oder insbesondere ein Zick-Zack-Muster bilden.

Die erste Schmiermittelöffnung ist axial so angeordnet, dass sie bei einer OT-Position des Kolbens, in der sich der Kolben im oberen Totpunkt (abgekürzt OT) befindet, zwischen der Kolbenoberkante und der Kolbenunterkante positioniert ist. Die erste Schmiermittelöffnung ist insbesondere axial so positioniert, dass bei der OT-Position des Kolbens der Abstand zwischen der Kolbenoberkante und der Schmiermittelöffnung zwischen 35 % und 65 %, insbesondere 50 % des Abstands zwischen Kolbenoberkante und Kolbenunterkante beträgt.

Im oberen Totpunkt kehrt sich die Bewegungsrichtung des Kolbens um, vor dem oberen Totpunkt bewegt er sich nach oben in Richtung Auslassventil, nach dem oberen Totpunkt bewegt er sich nach unten in Richtung Kolbenunterseitenraum. Der Kolben wird daher zum oberen Totpunkt hin abgebremst und nach dem oberen Totpunkt wieder beschleunigt. Im oberen Totpunkt hat der Kolben damit eine Geschwindigkeit von Null, vor und nach dem oberen Totpunkt nur eine sehr geringe Geschwindigkeit. Die Einbringung des Schmiermittels erfolgt insbesondere dann, wenn sich der Kolben in oder kurz vor der OT-Position befindet. Durch die Anordnung der Schmiermittelöffnung im Zylinderliner und die erfindungsgemäße axiale Positionierung der Schmiermittelöffnung und die damit verbundene sehr geringe oder nicht vorhandene Geschwindigkeit des Kolbens beim Einbringen des Schmiermittels kann eine sehr exakte Menge von Schmiermittel sehr exakt an die gewünschte Position am Kolben aufgebracht werden. Dies ermöglicht, nur eine sehr geringe Menge an Schmiermittel einzubringen, da das Schmiermittel gezielt nur dort aufgebracht werden kann, wo es gebraucht wird und deshalb nur sehr wenig Schmiermittel ungenutzt bleibt.

Erfindungsgemäss weist der Kolben in dem Bereich, in dem die erste Schmiermittelöffnung bei der OT-Position des Kolbens positioniert ist, eine umlaufende Ausnehmung auf. Damit kann das Schmiermittel ohne Behinderung durch den Kolben tangential zum Zylinderliner eingespritzt werden, womit eine besonders effektive Verteilung des Schmiermittels ermöglicht wird.

In Ausgestaltung der Erfindung sind an einer Mantelfläche des Kolbens ein oberster, erster Kolbenring, ein so genannter Topring, und zwischen dem ersten Kolbenring und der Kolbenunterkante ausserdem ein zweiter Kolbenring angeordnet. Der Kolben weist zwischen dem ersten Kolbenring und der Kolbenunterkante insbesondere noch mindestens einen dritten Kolbenring auf. Die erste Schmiermittelöffnung ist axial so angeordnet, dass sie bei der OT-Position des Kolbens zwischen zwei benachbarten Kolbenringen, insbesondere zwischen dem ersten und dem darauffolgenden zweiten Kolbenring positioniert ist. Bei einer Einbringung des Schmiermittels zwischen zwei Kolbenringe ergibt sich eine besonders gleichmässige Verteilung des Schmiermittels in axialer und in Umfangsrichtung. Damit kann mit einer geringen Menge an Schmiermittel eine besonders effektive Schmierung erreicht werden. Es hat sich gezeigt, dass sich die besten Ergebnisse dann ergeben, wenn das Schmiermittel zwischen dem ersten und dem darauffolgenden zweiten Kolbenring eingebracht wird.

In Ausgestaltung der Erfindung ist die erste Schmiermittelöffnung axial so angeordnet, dass sie bei der OT-Position des Kolbens zwischen der Kolbenoberkante und dem ersten Kolbenring positioniert ist. Damit kann in der OT-Position des Kolbens oder kurz bevor der Kolben die OT-Position erreicht, das Schmiermittel auf einen Bereich des Kolbens aufgebracht werden, der ohne Behinderung durch einen Kolbenring mit einem oberhalb des Kolbens angeordneten Brennraum verbunden ist. Damit kann das Schmiermittel besonders effektiv bei der Verbrennung des Kraftstoffs entstandene Säuren neutralisieren und so Schädigungen des Zylinderliners und des Kolbens durch die Säuren verhindern.

In Ausgestaltung der Erfindung ist an der Mantelfläche des Kolbens ein Vorrats-Kolbenring mit einer Ausnehmung zur Aufnahme von Schmiermittel angeordnet ist. Die Ausnehmung ist beispielsweise als eine umlaufende Nut ausgeführt, welche radial nach aussen offen ist. Die Ausnehmung kann Schmiermittel aufnehmen und während der Bewegung des Kolbens und damit des Vorrats-Kolbenrings an die Lauffläche des Zylinderliners abgeben. Der Vorrats-Kolbenring ist insbesondere mit einem Federelement, beispielsweise einer Ringfeder belastet, die den Vorrats-Kolbenring mit einer vorgebbaren Kraft an die Lauffläche des Zylinderliners anpresst. Ausserdem kann sich das Schmiermittel in der Ausnehmung besonders gut über den Umfang des Vorrats-Kolbenrings verteilen. Die erste Schmiermittelöffnung ist axial so angeordnet ist, dass sie bei der OT-Position des Kolbens auf Höhe des Vorrats-Kolbenrings positioniert ist. Damit kann in der OT-Position des Kolbens oder wenn sich der Kolben kurz vor der OT-Position befindet, über die Schmiermittelöffnung Schmiermittel in die Ausnehmung des Vorrats-Kolbenrings gefördert werden. Damit kann eine besonders gute und gleichmässige Verteilung des Schmiermittels auf der Lauffläche sowohl in axialer als auch in Umfangsrichtung erreicht werden.

In Ausgestaltung der Erfindung weist die Kolben-Zylinder-Einheit eine zweite Schmiermittelöffnung im Zylinderliner auf, welche axial beabstanded von der ersten Schmiermittelöffnung angeordnet ist. Insbesondere sind an derselben axialen Position über den Umfang des Zylinderliners gleichmässig verteilt mehrere, beispielsweise sechs bis zehn, insbesondere acht Schmierölöffnungen angeordnet. Der ersten und zweiten Schmiermittelöffnung kann entweder über eine gemeinsame oder über getrennte Schmiermittelzuführleitungen Schmiermittel zugeführt werden. Bei der Zuführung von Schmiermittel über eine gemeinsame Schmiermittelzuführleitung können über die beiden Schmiermittelöffnungen zu einem Zeitpunkt verschiedene Bereiche des Kolbens bzw. der Zylinderlauffläche mit Schniermittel versorgt werden. Der Aufwand für die Versorgung der Schmiermittelöffnungen ist dabei besonders gering. Sofern die erste und die zweite Schmiermittelöffnung über getrennte und damit auch getrennt mit Schmiermittel beaufschlagte Schmiermittelleitungen versorgt werden, ergibt sich eine besonders flexible Schmiervorrichtung. Durch die Wahl der Zeitpunkte, in denen die Schmiermittelöffnungen mit Schmiermittel versorgt werden, können gezielt bestimmte Bereiche des Kolbens bzw. der Zylinderlauffläche mit Schmiermittel versorgt werden. Es ist auch möglich, den selben Bereich zweimal mit Schmiermittel zu versorgen.

In Ausgestaltung der Erfindung ist auch die zweite Schmiermittelöffnung axial so angeordnet, dass sie bei der OT-Position des Kolbens zwischen der Kolbenoberkante und der Kolbenunterkante positioniert ist. Damit ergeben sich auch für die zweite Schmiermittelöffnung die für die erste Schmiermittelöffnung genannten Vorteile.

In Ausgestaltung der Erfindung sind an den axialen Positionen der ersten und zweiten Schmiermittelöffnungen über einen Umfang des Zylinderliners verteilt und in Umfangsrichtung gegeneinander versetzt weitere Schmiermittelöffnungen angeordnet. Die Schmierölöffnungen sind dabei insbesondere gleichmässig über den Umfang verteilt. An beiden axialen Positionen sind beispielsweise sechs bis zehn, insbesondere acht Schmierölöffnungen über den Umfang verteilt. Damit ist eine besonders gleichmässige Verteilung des eingebrachten Schmiermittels sowohl in axialer, als auch in Umfangsrichtung gewährleistet.

Beim erfindungsgemässen Verfahren zur Schmiermittelversorgung eines Kolbens einer Kolben-Zylinder-Einheit für eine Hubkolbenbrennkraftmaschine erfolgt eine erste Einbringung eines Schmiermittels in einen Zylinderliner so, dass sich eine erste Einbringöffnung an einer axialen Position zwischen einer Kolbenoberkante und Kolbenunterkante des Kolbens befindet und eine Geschwindigkeit des Kolbens kleiner als 2,5 m/s, insbesondere kleiner als 1 m/s ist. Bei Verwendung des erfindungsgemäßen Verfahrens bei einer sehr geringen oder nicht vorhandenen Geschwindigkeit des Kolbens beim Einbringen des Schmiermittels kann eine sehr exakte Menge von Schmiermittel sehr exakt an die gewünschte Position am Kolben aufgebracht werden. Dies ermöglicht, nur eine sehr geringe Menge an Schmiermittel einzubringen, da das Schmiermittel gezielt nur dort aufgebracht werden kann, wo es gebraucht wird und deshalb nur sehr wenig Schmiermittel ungenutzt bleibt.

Die Hubkolbenbrennkraftmaschine weist einen Zylinderliner und einen Kolben mit einer Kolbenoberkante und einer Kolbenunterkante auf, wobei der Kolben entlang einer Kolbenachse im Zylinderliner zwischen einem oberen Totpunkt und einem unteren Totpunkt in axialer Richtung hin- und her bewegbar angeordnet ist. Die Hubkolbenbrennkraftmaschine ist insbesondere als ein Zweitakt-Grossdieselmotor ausgeführt. Die Hubkolbenbrennkraftmaschine verfügt über eine Zylinderschmiereinrichtung mit wenigstens einer im Zylinderliner angeordneten ersten Schmiermittelöffnung, welche so ausgeführt ist, dass Schmiermittel in den Zylinderliner eingebracht werden kann.

Die Kolbengeschwindigkeit in Abhängigkeit der axialen Position des Kolbens kann entweder gemessen oder auf Grundlage der geometrischen Eigenschaften wie beispielsweise dem Hub aus der gemessenen Drehzahl berechnet werden.

Die Kolbengeschwindigkeit kann mit folgender Formel bestimmt werden: $v = ω * r * sin ϕ * \left(1+λcosϕ\right) ,$ mit
ω = Winkelgeschwindigkeit der Kurbelwelle
*r* = Radius der Kreisbahn, den ein die Kurbelstange aufnehmender Hubzapfen der Kurbelwelle beschreibt (entspricht dem halben Hub des Kolbens)
ϕ = Kurbelwinkel
*λ* = r / Länge der Kolbenstange

Auf die Kolbengeschwindigkeit bei der Einbringung des Schmiermittels kann einerseits durch die Wahl des Einbringzeitpunkts Einfluss genommen werden. Allerdings soll die Einbringung dann erfolgen, wenn sich die Einbringöffnung zwischen Kolbenoberkante und Kolbenunterkante befindet. Auf Grund des begrenzten Anstands zwischen Kolbenöberkante und Kolbenunterkante ist die Einflussmöglichkeit über den Einbringzeitpunkt recht gering. Einen viel grösseren Einfluss auf die Kolbengeschwindigkeit beim Einbringen des Schmiermittels hat die axiale Position der Schmiermittelöffnungen. Die Position der Schmiermittelöffnungen im Zylinderliner muss bei der Auslegung und Konstruktion der Kolben-Zylindereinheit festgelegt werden. Die Schmiermittelöffnungen müssen also so positioniert sein, dass die Kolbengeschwindigkeit im relevanten Drehzahlband der Hubkolbenbrennkraftmaschine bei der Einbringung des Schmiermittels in unterhalb der genannten Grenzen liegt. Langsam laufende Grossdieselmotoren weisen beispielsweise eine maximale Drehzahl von ca. 130 U/min auf.

In Ausgestaltung des erfindungsgemässen Verfahrens erfolgt die erste Einbringung des Schmiermittels in den Zylinderliner so, dass sich die erste Einbringöffnung an einer axialen Position zwischen einem an einer Mantelfläche des Kolbens angeordneten obersten, ersten Kolbenring und einem dem ersten Kolbenring in Richtung Kolbenunterkante benachbarten zweiten Kolbenring befindet. Bei einer Einbringung des Kühlmittels zwischen zwei Kolbenringe ergibt sich eine besonders gleichmässige Verteilung des Schmiermittels in axialer und in Umfangsrichtung. Damit kann mit einer geringen Menge an Schmiermittel eine besonders effektive Schmierung erreicht werden. Es hat sich gezeigt, (dass sich die besten Ergebnisse dann ergeben, wenn das Schmiermittel zwischen dem ersten und dem darauffolgenden zweiten Kolbenring eingebracht wird.

In Ausgestaltung des erfindungsgemässen Verfahrens erfolgt die erste Einbringung des Schmiermittels in den Zylinderliner so, dass sich die erste Einbringöffnung an einer axialen Position auf Höhe eines an der Mantelfläche des Kolbens angeordneten Vorrats-Kolbenrings mit einer Ausnehmung zur Aufnahme von Schmiermittel befindet. Damit kann über die Schmiermittelöffnung Schmiermittel in die Ausnehmung des Vorrats-Kolbenrings gefördert werden. Damit kann eine besonders gute und gleichmässige Verteilung des Schmiermittels auf der Lauffläche sowohl in axialer als auch in Umfangsrichtung erreicht werden.

In Ausgestaltung des erfindungsgemässen Verfahrens erfolgt zusätzlich zur ersten Einbringung von Schmiermittel aus der ersten Schmiermittelöffnung eine zweite Einbringung von Schmiermittel in den Zylinderliner über eine zweite Schmiermittelöffnung. Die zweite Schmiermittelöffnung ist axial beabstanded von der ersten Schmiermittelöffnung angeordnet. Die zweite Einbringung erfolgt so, dass sich die zweite Einbringöffnung an einer axialen Position zwischen der Kolbenoberkante und dem obersten, ersten Kolbenring befindet. Damit kann zusätzlich zur ersten Einbringung von Schmiermittel, die hauptsächlich zur Schmierung dient, mittels der zweiten Einbringung Schmiermittel zur Neutralisierung von bei der Verbrennung entstandenen Säuren auf einen Bereich des Kolbens aufgebracht werden, der ohne Behinderung durch einen Kolbenring mit einem oberhalb des Kolbens angeordneten Brennraum verbunden ist. Damit kann mittels der zweiten Einbringung Schmiermittel besonders effektiv bei der Verbrennung des Kraftstoffs entstandene Säuren neutralisieren und so Schädigungen des Zylinderliners und des Kolbens durch die Säuren verhindert werden.

Die zweite Einbringung von Schmiermittel erfolgt insbesondere dann, wenn die zweite Einbringöffnung so gegenüber dem Kolben positioniert ist, dass ein axialer Abstand der Einbringöffnung von der Kolbenoberkante ca. 66 % des Abstandes des ersten, obersten Kolbenrings von der Kolbenoberkante entspricht.

Weitere Vorteile, Merkmale und Einzelheiten der Erfindung ergeben sich anhand der nachfolgenden Beschreibung von Ausführungsbeispielen sowie anhand der Zeichnungen, in welchen gleiche oder funktionsgleiche Elemente mit identischen Bezugszeichen versehen sind.

Dabei zeigen:
- Fig. 1: eine Zylinderanordnung eines Zweitakt-Grossdieselmotors,
- Fig. 2: einen in einem Zylinderliner angeordneten Kolben mit Schmiermittelversorgung,
- Fig. 3: eine Darstellung der Anordnung einer Schmiermittelöffnung in einer zweiten Ausführungsform einer Schmiermittelversorgung,
- Fig. 4: eine Darstellung der Anordnung einer Schmiermittelöffnung in einer dritten Ausführungsform einer Schmiermittelversorgung
- Fig. 5: eine Darstellung der Anordnung einer Schmiermittelöffnung in einer vierten Ausführungsform einer Schmiermittelversorgung,
- Fig. 6: eine Darstellung der Anordnung einer Schmiermittelöffnung in einer fünften Ausführungsform einer Schmiermittelversorgung
- Fig. 7: eine Darstellung der Anordnung einer Schmiermittelöffnung in einer sechsten Ausführungsform einer Schmiermittelversorgung und einen Ausschnitt eines Kolbens mit einem Vorrats-Kolbenring,
- Fig. 8: eine Darstellung im Längsschnitt der Anordnung von zwei Schmiermittelöffnungen in einer siebten Ausführungsform einer Schmiermittelversorgung und
- Fig. 9: eine Darstellung der Anordnung von zwei axial beabstandeten Schmiermittelöffnungen in der siebten Ausführungsform einer Schmiermittelversorgung im Querschnitt.

Gemäss Fig. 1 weist eine Zylinderanordnung eine Kolben-Zylinder-Einheit 10 mit einem Zylinder in Form eines Zylinderliners 11 und einen Kolben 12 auf. Die Zylinderanordnung verfügt ausserdem über ein Frischluftzufuhrsystem 13.

Die Zylinderanordnung der Fig. 1 ist eine typische Anordnung, wie sie für längs gespülte Zweitakt-Grossdieselmotoren an sich aus dem Stand der Technik bekannt ist.

Im Zylinderliner 11 ist der Kolben 12 entlang einer Zylinderwand 14 des Zylinderliners 11 hin- und her bewegbar angeordnet. Der Kolben 12 führt die hin und her Bewegung zwischen zwei Umkehrpunkten, nämlich einem oberen Totpunkt (OT) und einem unteren Totpunkt (UT) aus, wobei der obere Totpunkt (OT) zwischen dem unteren Totpunkt (UT) und einem Auslassventil 16 angeordnet ist.

Der Kolben 12 umfasst eine Kolbenringpackung 15, die hier schematisch mit lediglich zwei Kolbenringen dargestellt ist, nämlich mit einem dem Auslassventil 16 und damit auch einem Brennraum 17 am nächsten gelegenen ersten, obersten Kolbenring 18, der auch als Topring bezeichnet wird, und einem zweiten Kolbenring 19, der bezüglich des Auslassventils 16 unterhalb des ersten Kolbenrings 18 angeordnet ist.

Der Brennraum 17 ist darstellungsgemäss oben durch einen Zylinderdeckel 20 mit einer Einspritzdüse 21, mittels welcher Kraftstoff in den Brennraum 17 eingespritzt werden kann, und dem Auslassventil 16, das in Fig. 1 in einer geöffneten Position dargestellt ist, begrenzt.

Der Kolben 12 ist in an sich bekannter Weise über eine Kolbenstange 22 mit einem in Fig. 1 nicht dargestellten Kreuzkopf verbunden, von dem aus die hin- und her Bewegung des Kolbens 12 während des Betriebs des Grossdieselmotors auf eine ebenfalls nicht dargestellte Kurbelwelle des Grossdieselmotors übertragen wird. Die Kolbenstange 22 ist durch einen Kolbenunterseitenraum 23, der sich darstellungsgemäss bezüglich dem Auslassventil 16 unten an den Zylinderliner 11 anschliesst, und eine Stopfbuchse 24 geführt, die den Kolbenunterseitenraum 23 gegen einen darunter liegenden Kurbelwellenraum 25 abdichtet, so dass keine Frischluft, symbolisiert durch einen Pfeil 26, die ein ebenfalls nicht dargestellter Turbolader unter einem hohen Druck, z.B. unter einem Druck von vier bar dem Kolbenunterseitenraum 23 zuführt, aus dem Kolbenunterseitenraum 23 in den Kurbelwellenraum 25 gelangen kann.

In Fig. 2 ist ein Ausschnitt einer Kolben-Zylinder-Einheit 110 mit einer Zylinderschmiereinrichtung 127 dargestellt. Die Kolben-Zylinder-Einheit 110 ist vergleichbar mit der Kolben-Zylinder-Einheit 10 aus Fig. 1 aufgebaut. In Fig. 2 sind allerdings nur die für die Beschreibung der Zylinderschmiereinrichtung 127 relevanten Bauteile der Kolben-Zylinder-Einrichtung 110 dargestellt.

Ein Kolben 112 ist als ein innen mit einem Kühlöl 128 gekühlter Kolben 112 ausgeführt, wobei das Kühlöl 128 über nicht dargestellte Versorgungsleitungen zu- und abgeführt wird.

Der Kolben 112 der Kolben-Zylinder-Einrichtung 110 ist in der Fig. 2 in einer OT-Position dargestellt, in der er sich im oberen Totpunkt (OT) befindet und in der er sich damit auch im Betrieb des Grossdieselmotors für einen Augenblick nicht bewegt und somit eine Geschwindigkeit von 0 aufweist. Der obere Totpunkt (OT) ist dabei auf eine Kolbenoberkante 129 bezogen. Die Kolbenoberkante 129 wird durch den in Richtung eines in Fig. 2 nicht dargestellten Auslassventils obersten Punkt einer Mantelfläche 131 des Kolbens 112 definiert. Der Kolben 112 ist in Richtung des in Fig. 2 nicht dargestellten unteren Totpunkts entlang einer Kolbenachse A in einem Zylinderliner 111 in axialer Richtung hin und her bewegbar angeordnet.

Der Kolben 112 ist zweistückig aufgebaut. Er setzt sich aus einer so genannten Kolbenkrone 132 und einem an die Kolbenkrone 132 mit nicht dargestellten Schrauben angeschraubten so genannten Kolbenhemd 133 zusammen, wobei die Kolbenkrone 132 in Richtung Auslassventil und das Kolbenhemd 133 in Richtung eines in Fig. 2 nicht dargestellten Kolbenunterseitenraums angeordnet ist. Das Kolbenhemd 133 weist eine zylinderförmige Mantelfläche auf, deren in Richtung Kolbenunterseitenraum unterster Punkt eine Zylinderunterkante 130 definiert.

An der Mantelfläche 131 der Kolbenkrone 132 sind drei Kolbenringe angeordnet, ein in Richtung Auslassventil erster, oberster Kolbenring 118, ein in Richtung Kolbenunterkante 130 benachbarter zweiter Kolbenring 119 und ein zum zweiten Kolbenring 119 in Richtung Kolbenunterkante 130 benachbarter dritter Kolbenring 134.

Die Zylinderschmiereinrichtung 127 weist ein Schmiermittelreservoir 135 auf, aus welchem eine von einem Elektromotor 136 angetriebene Schmiermittelpumpe 137 Schmiermittel in Form von Schmieröl fördern kann. Nach der Schmiermittelpumpe 137 ist eine Ventilanordnung 138 angeordnet, mittels welcher eine Schmiermittelzuführleitung 140 geschlossen oder geöffnet werden kann. Die Ventilanordnung 138 wird von einer Steuerungseinrichtung 139 angesteuert. Die Schmiermittelzuführleitung 140 führt zu einer im Zylinderliner 111 an einer axialen Position 143 angeordneten Schmiermittelöffnung 141, welche so angeordnet ist, dass Schmiermittel tangential in den Zylinderliner 111 eingebracht werden kann. In der Fig. 2 ist nur eine Schmiermittelöffnung 141 dargestellt, die Zylinderschmiereinrichtung 127 weist aber insgesamt acht gleichmässig über den Umfang des Zylinderliners 111 verteilte Schmierölöffnungen auf. Durch eine entsprechende Ansteuerung der Ventilanordnung 138 durch die Steuereinrichtung 139 kann die Ventilanordnung 138 geöffnet und so eine Verbindung zwischen der Schmiermittelpumpe 137 und der Schmiermittelöffnung 141 hergestellt und damit Schmiermittel in den Zylinderliner 111 eingebracht werden. Der genaue Aufbau der Zylinderschmiereinrichtung 127 ist hier nicht weiter von Bedeutung, weshalb die Zylinderschmiereinrichtung 127 sehr vereinfacht dargestellt ist.

Die Steuerungseinrichtung 139 bestimmt den Zeitpunkt und die Menge des eingebrachten Schmiermittels hauptsächlich in Abhängigkeit vom Betriebspunkt der Hubkolbenbrennkraftmaschine und von der Kraftstoffzusammensetzung.

Für die vorliegende Erfindung ist die axiale Position 143 der Schmiermittelöffnung 141 von Bedeutung. Die axiale Position 143 ist so gewählt, dass die Schmiermittelöffnung 141 in der in Fig. 2 dargestellten OT-Position des Kolbens 112 zwischen dem ersten, obersten Kolbenring 118 und dem benachbarten zweiten Kolbenring 119 angeordnet ist. Damit kann, wenn sich der Kolben 112 in oder kurz vor oder nach der OT-Position befindet, über die Schmiermittelöffnung 141 Schmiermittel zwischen die beiden genannten Kolbenringe 118, 119 eingebracht werden. Die Geschwindigkeit des Kolbens 112 ist dabei wegen des geringen oder nicht vorhandenen Abstands zum oberen Totpunkt (OT) sehr gering, sie beträgt insbesondere weniger als 1 m/s. Damit kann das Schmiermittel sehr zielgenau zwischen die beiden genannten Kolbenringe 118, 119 eingebracht werden.

Bei der beschriebenen Wahl der axialen Position 143 der Schmiermittelöffnung 141 beträgt bei der OT-Position des Kolbens 112 der Abstand zwischen der Kolbenoberkante 129 und der Schmiermittelöffnung 141 ca. 50 % des Abstands zwischen Kolbenoberkante 129 und Kolbenunterkante 130.

Der Zylinderliner 111 weist in seinem oberen, in Richtung Auslassventil zugeordneten Bereich einen Kühlmantel 142 auf, in dem nicht dargestellte, von Kühlmittel durchströmte Kühlkanäle angeordnet sind. Der Kühlmantel 142 dient zur Kühlung des Zylinderliners 111 im Bereich des Brennraums. Die Schmiermittelöffnung 141 ist im Bereich des Kühlmantels 142 angeordnet. Die Schmiermittelöffnung kann auch unterhalb des Kühlmantels angeordnet sein.

In Fig. 3 ist ein Ausschnitt einer zweiten Ausführungsform einer Kolben-Zylinder-Einheit dargestellt. Bei dieser Ausführungsform ist eine axiale Position 243 einer Schmiermittelöffnung 241 in einem Zylinderliner 211 so gewählt, dass sich die Schmiermittelöffnung 241 in einer dargestellten OT-Position des Kolbens 212 zwischen einem zweiten Kolbenring 219 und einem dritten Kolbenring 234 befindet, wobei der zweite Kolbenring 219 benachbart unterhalb des ersten Kolbenrings 218 und der dritte Kolbenring 234 benachbart unterhalb des zweiten Kolbenrings 219 angeordnet ist.

In Fig. 4 ist ein Ausschnitt einer dritten Ausführungsform einer Kolben-Zylinder-Einheit dargestellt. Eine erste Schmiermittelöffnung 341 ist wie die Schmiermittelöffnung 141 in Fig. 2 so angeordnet, dass sich die Schmiermittelöffnung 341 in der dargestellten OT-Position des Kolbens 312 zwischen einem ersten, obersten Kolbenring 318 und einem benachbarten zweiten Kolbenring 319 befindet. Der Kolben 312 weist zwischen dem ersten Kolbenring 318 und dem zweiten Kolbenring 319 eine umlaufende Ausnehmung 347 auf. Die Einbringung des Schmiermittels erfolgt dann, wenn die Ausnehmung 347 und die erste Einbringöffnung 341 sich auf einer Höhe befinden. Damit kann das Schmiermittel ohne Behinderung durch den Kolben 312 tangential zum Zylinderliner 311 eingespritzt werden.

Wenn die Einbringung des Schmiermittels zwischen zwei anderen Kolbenringen durchgeführt wird, kann der Kolben auch zwischen diesen beiden Kolbenringen eine entsprechende umlaufende Ausnehmung aufweisen.

In Fig. 5 ist ein Ausschnitt einer vierten Ausführungsform einer Kolben-Zylinder-Einheit dargestellt. Bei dieser Ausführungsform ist eine axiale Position 443 einer Schmiermittelöffnung 441 in einem Zylinderliner 411 so gewählt, dass sich die Schmiermittelöffnung 441 in einer dargestellten OT-Position des Kolbens 412 zwischen einer Zylinderoberkante 429 und einem ersten, obersten Kolbenring 418 befindet.

In Fig. 6 ist ein Ausschnitt einer fünften Ausführungsform einer Kolben-Zylinder-Einheit dargestellt. Bei dieser Ausführungsform ist eine axiale Position 543 einer Schmiermittelöffnung 541 in einem Zylinderliner 511 so gewählt, dass sich die Schmiermittelöffnung 541 in einer dargestellten OT-Position des Kolbens 512 zwischen einem dritten, einer Zylinderunterkante 530 am nächsten liegenden Kolbenring 534 und der Zylinderunterkante 530 befindet.

In Fig. 7 ist ein Ausschnitt einer sechsten Ausführungsform einer Kolben-Zylinder-Einheit dargestellt. Bei dieser Ausführungsform ist eine axiale Position 643 einer Schmiermittelöffnung 641 in einem Zylinderliner 611 so gewählt, dass sich die Schmiermittelöffnung 641 in einer dargestellten OT-Position des Kolbens 612 auf der Höhe eines Vorrats-Kolbenrings 619 befindet, welcher als mittlerer von drei Kolbenringen angeordnet ist. Der Vorrats-Kolbenring 619 weist eine umlaufende Ausnehmung 644 auf, welche Schmiermittel aufnehmen kann. Über die Schmiermittelöffnung 641 kann Schmiermittel in die Ausnehmung 644 des Vorrats-Kolbenrings 619 gefördert werden, das dann während der weiteren Bewegung des Kolbens 612 und damit auch des Vorrats-Kolbenrings 619 abgegeben und damit verteilt werden kann. Der Vorrats-Kolbenring 619 wird mittels eines Federspeichers in Form einer Schraubenfeder 645 radial nach aussen in Richtung Zylinderliner 611 gedrückt.

In Fig. 8 ist ein Ausschnitt einer siebten Ausführungsform einer Kolben-Zylinder-Einheit dargestellt. Bei dieser Ausführungsform weist die Schmiermittelversorgung zwei Schmiermittelöffnungen 741 und 746 auf. Die erste Schmiermittelöffnung 741 ist wie die Schmiermittelöffnung 141 in Fig. 2 so angeordnet, dass sich die Schmiermittelöffnung 741 in der dargestellten OT-Position des Kolbens 712 zwischen einem ersten, obersten Kolbenring 718 und einem benachbarten zweiten Kolbenring 719 befindet. Die zweite Schmiermittelöffnung 746 ist wie die Schmiermittelöffnung 241 in Fig. 3 so angeordnet, dass sich die Schmiermittelöffnung 746 in der dargestellten OT-Position des Kolbens 712 zwischen einer Zylinderoberkante 729 und dem ersten, obersten Kolbenring 718 befindet. Damit befindet sich die zweite Schmiermittelöffnung 746 in diesem Fall auch zwischen der Kolbenoberkante 729 und einer Kolbenunterkante 730. Die Schmierölöffnungen 741, 746 werden unabhängig voneinander über getrennte, nicht dargestellte Schmierölzuführleitungen mit Schmiermittel versorgt. Es ist damit möglich, entweder gleichzeitig oder auch zeitlich versetzt Schmiermittel über die beiden Schmiermittelöffnungen 741, 746 einzubringen.

Am Umfang des Zylinderliners 711 ist nicht nur jeweils eine erste und zweite Schmiermittelöffnung 741 und 746 vorgesehen, sondern gleichmässig über den Umfang verteilt mehrere Schmiermittelöffnungen. Die ersten und zweiten Schmiermittelöffnungen sind dabei nicht untereinander, sondern in Umfangsrichtung versetzt zueinander angeordnet. In Fig. 7 ist die Verteilung von jeweils vier Schmiermittelöffnungen 741, 746 über den Umfang in einem Querschnitt des Zylinderliners 711 auf Höhe der zweiten Schmiermittelöffnung 746 dargestellt. Die ersten Schmiermittelöffnungen 741 sind gestrichelt und die zweiten Schmiermittelöffnungen 746 durchgezogen dargestellt. Die ersten Schmiermittelöffnungen 741 sind jeweils in einem Winkel von 90° zueinander angeordnet. Dasselbe gilt auch für die zweiten Schmiermittelöffnungen 746, wobei sich zwischen den ersten und zweiten Schmiermittelöffnungen 741 und 746 jeweils ein Winkel von 45° ergibt.

Durch die beschriebene Anordnung der Schmierölöffnungen 141, 241, 341, 441, 541, 641, 741 und 746 ist gewährleistet, dass bei allen möglichen Drehzahl der Hubkolbenbrennkraftmaschine die Geschwindigkeit des Kolbens 112, 212, 312, 412, 512, 612 und 712 beim Einbringen von Schmiermittel sicher kleiner als 1 m/s und damit auch kleiner als 2,5 m/s ist. Je nach konstruktiver Gestaltung der Hubkolbenbrennkraftmaschine insbesondere hinsichtlich Hub und Kurbelwellengestaltung können die genannten Geschwindigkeitsgrenzen bei allen Drehzahlen auch eingehalten werden, wenn die Schmiermittelöffnung so angeordnet ist, dass sie bei einer OT-Position des Kolbens nicht zwischen Kolbenoberkante und Kolbenunterkante positioniert ist. Auch in diesem Fall ist die Durchführung des erfindungsgemässen Verfahrens möglich.

## Patentansprüche

1. Kolben-Zylinder-Einheit für eine Hubkolbenbrennkraftmaschine, insbesondere einen Zweitakt-Grossdieselmotor,
- mit einem Zylinderliner (11, 111, 211, 311, 411, 511, 611, 711) und einem Kolben (12, 112, 212, 312, 412, 512, 612, 712) mit einer Kolbenoberkante (129, 429, 729) und einer Kolbenunterkante (130, 530, 730), wobei der Kolben (12, 112, 212, 312, 412, 512, 612, 712) entlang einer Kolbenachse (A) im Zylinderliner (11, 111, 211, 311, 411, 511, 611, 711) zwischen einem oberen Totpunkt (OT) und einem unteren Totpunkt (UT) in axialer Richtung hin- und her bewegbar angeordnet ist, und
- einer Zylinderschmiereinrichtung (127) mit wenigstens einer im Zylinderliner (11, 111, 211, 311, 411, 511, 611, 711) angeordneten ersten Schmiermittelöffnung (141, 241, 341, 441, 541, 641, 741), welche so ausgeführt ist, dass Schmiermittel in den Zylinderliner (11, 111, 211, 311, 411, 511, 611, 711) eingebracht werden kann,
wobei die erste Schmiermittelöffnung (141, 241, 341, 441, 541, 641, 741) axial so angeordnet ist, dass sie bei einer OT-Position des Kolbens (12, 112, 212, 312, 412, 512, 612, 712), in der sich der Kolben (12, 112, 212, 312, 412, 512, 612, 712) im oberen Totpunkt (OT) befindet, zwischen der Kolbenoberkante (129, 429, 729) und der Kolbenunterkante (130, 530, 730) positioniert ist,
wobei
der Kolben (312) in dem Bereich, in dem die erste Schmiermittelöffnung (341) bei der OT-Position des Kolbens (312) positioniert ist, eine umlaufende Ausnehmung (347) aufweist **dadurch gekennzeichnet, dass**
an einer Mantelfläche (131) des Kolbens (12, 112, 712) ein oberster, erster Kolbenring (18, 118, 718) und zwischen dem ersten Kolbenring (18, 118, 718) und der Kolbenunterkante (129, 729) ein zweiter Kolbenring (19, 119, 719) angeordnet sind und die erste Schmiermittelöffnung (141, 741) axial so angeordnet ist, dass sie bei der OT-Position des Kolbens (12, 112, 712) zwischen dem ersten Kolbenring (18, 118, 718) und dem zweiten Kolbenring (19, 119, 719) positioniert ist.

2. Kolben-Zylinder-Einheit nach Anspruch 1,
**dadurch gekennzeichnet, dass**
die erste Schmiermittelöffnung (141, 241, 341, 61, 741) axial so positioniert ist, dass bei der OT-Position des Kolbens (12, 112, 212, 312, 612, 712) der Abstand zwischen der Kolbenoberkante (129, 729) und der ersten Schmiermittelöffnung (141, 241, 341, 641, 741) zwischen 35 % und 65 %, insbesondere 50 % des Abstands zwischen Kolbenoberkante (129, 729) und Kolbenunterkante (130, 730) beträgt.

3. Kolben-Zylinder-Einheit nach Anspruch 1 oder 2,
**dadurch gekennzeichnet, dass**
an der Mantelfläche (131) des Kolbens (12, 112, 212, 312, 712) ein dritter Kolbenring (134, 234) angeordnet ist und die erste Schmiermittelöffnung (141, 234, 741) axial so angeordnet ist, dass sie bei der OT-Position des Kolbens (12, 212, 312, 112, 512) zwischen zwei benachbarten Kolbenringen (18, 118, 219, 318, 718; 19, 119, 234, 319, 719) positioniert ist.

4. Kolben-Zylinder-Einheit nach Anspruch 3,
**dadurch gekennzeichnet, dass**
der dritte Kolbenring (134) zwischen dem zweiten Kolbenring (19, 119, 319, 719) und der Kolbenunterkante (129, 729) angeordnet ist und die erste Schmiermittelöffnung (141, 341, 741) axial so angeordnet ist, dass sie bei der OT-Position des Kolbens (12, 112, 312, 512) zwischen dem ersten Kolbenring (18, 118, 318, 718) und dem zweiten Kolbenring (19, 119, 319, 719) positioniert ist.

5. Kolben-Zylinder-Einheit nach Anspruch 1 oder 2,
**dadurch gekennzeichnet, dass**
die erste Schmiermittelöffnung (441) axial so angeordnet ist, dass sie bei der OT-Position des Kolbens (412) zwischen der Kolbenoberkante (429) und dem ersten Kolbenring (418) positioniert ist.

6. Kolben-Zylinder-Einheit nach Anspruch 1 oder 2,
**dadurch gekennzeichnet, dass**
am Kolben (612) ein Vorrats-Kolbenring (619) mit einer Ausnehmung (644) zur Aufnahme von Schmiermittel angeordnet ist und die erste Schmiermittelöffnung (641) axial so angeordnet ist, dass sie bei der OT-Position des Kolbens (612) auf Höhe des Vorrats-Kolbenrings (619) positioniert ist.

7. Kolben-Zylinder-Einheit nach einem der vorhergehenden Ansprüche,
**gekennzeichnet durch**
eine zweite Schmiermittelöffnung (746) im Zylinderliner (711), welche axial beabstanded von der ersten Schmiermittelöffnung (741) angeordnet ist.

8. Kolben-Zylinder-Einheit nach Anspruch 7,
**dadurch gekennzeichnet, dass**
die zweite Schmiermittelöffnung (746) axial so angeordnet ist, dass sie bei der OT-Position des Kolbens (712) zwischen der Kolbenoberkante (729) und der Kolbenunterkante (730) positioniert ist.

9. Kolben-Zylinder-Einheit nach Anspruch 7 oder 8,
**dadurch gekennzeichnet, dass**
an den axialen Positionen der ersten und zweiten Schmiermittelöffnungen (741, 746) über einen Umfang des Zylinderliners (711) verteilt und in Umfangsrichtung gegeneinander versetzt weitere Schmiermittelöffnungen angeordnet sind.

10. Verfahren zur Schmiermittelversorgung eines Kolbens einer Kolben-Zylinder-Einheit für eine Hubkolbenbrennkraftmaschine, insbesondere einen Zweitakt-Grossdieselmotor, mit
- einem Zylinderliner (11, 111, 211, 311, 411, 511, 611, 711) und einem Kolben (12, 112, 212, 312, 412, 512, 612, 712) gemäss einem der Ansprüche 1 bis 9 mit einer Kolbenoberkante (129, 429, 729) und einer Kolbenunterkante (130, 530, 730), wobei der Kolben (12, 112, 212, 312, 412, 512, 612, 712) entlang einer Kolbenachse (A) im Zylinderliner (11, 111, 211, 311, 411, 511, 611, 711) zwischen einem oberen Totpunkt (OT) und einem unteren Totpunkt (UT) in axialer Richtung hin- und her bewegbar angeordnet ist und
- einer Zylinderschmiereinrichtung (127) mit wenigstens einer im Zylinderliner (11, 111, 211, 311, 411, 511, 611, 711) angeordneten ersten Schmiermittelöffnung (141, 241, 341, 441, 541, 641, 741), welche so ausgeführt ist, dass Schmiermittel in den Zylinderliner (11, 111, 211, 311, 411, 511, 611, 711) eingebracht werden kann,
wobei eine erste Einbringung des Schmiermittels in den Zylinderliner (11, 111, 211, 311, 411, 511, 611, 711) so erfolgt, dass sich die erste Einbringöffnung (141, 241, 341, 441, 541, 641, 741) an einer axialen Position (143, 243, 343, 443, 543, 643) zwischen Kolbenoberkante (129, 429, 729) und Kolbenunterkante (130, 530, 730) befindet und eine Geschwindigkeit des Kolbens (12, 112, 212, 312, 412, 512, 612, 712) kleiner als 2,5 m/s, insbesondere kleiner als 1 m/s ist.

11. Verfahren nach Anspruch 10,
**dadurch gekennzeichnet, dass**
die erste Einbringung des Schmiermittels in den Zylinderliner (11, 111, 311, 711) so erfolgt, dass sich die erste Einbringöffnung (141, 341, 741) an einer axialen Position (143, 343) zwischen einem an einer Mantelfläche (131) des Kolbens (12, 112, 312, 712) angeordneten obersten, ersten Kolbenring (18, 118, 318, 718) und einem dem ersten Kolbenring (18, 118, 318, 718) in Richtung Kolbenunterkante (130, 730) benachbarten zweiten Kolbenring (19, 119, 319, 719) befindet.

12. Verfahren nach Anspruch 10,
**dadurch gekennzeichnet, dass**
die erste Einbringung des Schmiermittels in den Zylinderliner (611) so erfolgt, dass sich die erste Einbringöffnung (641) an einer axialen Position (643) auf Höhe eines an der Mantelfläche (631) des Kolbens (612) angeordneten Vorrats-Kolbenrings (619) mit einer Ausnehmung (644) zur Aufnahme von Schmiermittel befindet.

13. Verfahren nach Anspruch 10, 11 oder 12,
**dadurch gekennzeichnet, dass**
zusätzlich zur ersten Einbringung von Schmiermittel aus der ersten Einbringöffnung (741) eine zweite Einbringung von Schmiermittel in den Zylinderliner (711) über eine zweite Schmiermittelöffnung (746) erfolgt, welche axial beabstanded von der ersten Schmiermittelöffnung (741) angeordnet ist und die zweite Einbringung so erfolgt, dass sich die zweite Einbringöffnung (746) an einer axialen Position zwischen der Kolbenoberkante (729) und dem obersten, ersten Kolbenring (718) befindet.

## Claims

1. A piston-in-cylinder unit for a reciprocating piston combustion engine, in particular for a large two-stroke diesel engine,
- having a cylinder liner (11, 111, 211, 311, 411, 511, 611, 711) and a piston (12, 112, 212, 312, 412, 512, 612, 712) with an upper piston edge (129, 429, 729) and a lower piston edge (130, 530, 730), wherein the piston (12, 112, 212, 312, 412, 512, 612, 712) is arranged movable to and fro in an axial direction along a piston axis (A) in the cylinder liner (11, 111, 211, 311, 411, 511, 611, 711) between a top dead center (OT) and a bottom dead center (UT); and
- having a cylinder lubricating device (127) with at least one first lubricant opening (141, 241, 341, 441, 541, 641, 741) which is arranged in a cylinder liner (11, 111, 211, 311, 411, 511, 611, 711) and which is designed such that lubricant can be introduced into the cylinder liner (11, 111, 211, 311, 411, 511, 611, 711),
wherein the first lubricant opening (141, 241, 341, 441, 541, 641, 741) is axially arranged such that it is positioned between the upper piston edge (129, 429, 729) and the lower piston edge (130, 530, 730) in an OT position of the piston (12, 112, 212, 312, 412, 512, 612, 712) in which the piston (12, 112, 212, 312, 412, 512, 612, 712) is located at the top dead center (OT), wherein the piston (312) has a peripheral cut-out (347) in the region in which the first lubricant opening (341) is positioned in the OT position of the piston (312), **characterized in that** a topmost first piston ring (18, 118, 718) is arranged at a jacket surface (131) of the piston (12, 112, 712) and a second piston ring (19, 119, 719) is arranged between the first piston ring (11, 118, 718) and the lower piston edge (129, 729) and the first lubricant opening (141, 741) is axially arranged such that it is positioned between the first piston ring (18, 118, 718) and the second piston ring (19, 119, 719) in the OT position of the piston (12, 112, 712).

2. A piston-in-cylinder unit in accordance with claim 1,
**characterized in that**
the first lubricant opening (141, 241, 341, 61, 741) is axially positioned such that in the OT position of the piston (12, 112, 212, 312, 612, 712) the spacing between the upper piston edge (129, 729) and the first lubricant opening (141, 241, 341, 641, 741) amounts to between 35% and 65%, in particular 50%, of the spacing between the upper piston edge (129, 179) and the lower piston edge (130, 730).

3. A piston-in-cylinder unit in accordance with claim 1 or 2,
**characterized in that**
a third piston ring (134, 234) is arranged at the jacket surface (131) of the piston (12, 112, 212, 312, 712) and the first lubricant opening (141, 234, 741) is axially arranged such that it is positioned between two adjacent piston rings (18, 118, 219, 318, 718; 19, 119, 234, 319, 719) in the OT position of the piston (12, 212, 312, 112, 512).

4. A piston-in-cylinder unit in accordance with claim 3,
**characterized in that**
the third piston ring (134) is arranged between the second piston ring (19, 119, 319, 719) and the lower piston edge (129, 729) and the first lubricant opening (141, 341, 741) is axially arranged such that it is positioned between the first piston ring (18, 118, 318, 718) and the second piston ring (19, 119, 319, 719) in the OT position of the piston (12, 112, 312, 512).

5. A piston-in-cylinder unit in accordance with claim 1 or claim 2,
**characterized in that**
the first lubricant opening (441) is axially arranged such that it is positioned between the upper piston edge (429) and the first piston ring (418) in the OT position of the piston (412).

6. A piston-in-cylinder unit in accordance with claim 1 or claim 2,
**characterized in that**
a storage piston ring (619) having a cut-out (644) for receiving lubricant is arranged at the piston (612) and the first lubricant opening (641) is axially arranged such that it is positioned at the level of the storage piston ring (619) in the OT position of the piston (612).

7. A piston-in-cylinder unit in accordance with any one of the preceding claims,
**characterized by**
a second lubricant opening (746) in the cylinder liner (711) which is arranged axially spaced apart from the first lubricant opening (741).

8. A piston-in-cylinder unit in accordance with claim 7,
**characterized in that**
the second lubricant opening (746) is axially arranged such that it is positioned between the upper piston edge (729) and the lower piston edge (730) in the OT position of the piston (712).

9. A piston-in-cylinder unit in accordance with claim 7 or claim 8,
**characterized in that**
further lubricant openings are arranged distributed over a periphery of the cylinder liner (711) at the axial positions of the first and second lubricant openings (741, 746) and offset with respect to one another in the peripheral direction.

10. A method of lubricant supply of a piston of a piston-in-cylinder unit for a reciprocating piston combustion engine, in particular for a large two-stroke diesel engine, having
- a cylinder liner (11, 111, 211, 311, 411, 511, 611, 711) and a piston (12, 112, 212, 312, 412, 512, 612, 712) having an upper piston edge (129, 429, 729) and a lower piston edge (130, 530, 730), wherein the piston (12, 112, 212, 312, 412, 512, 612, 712) is arranged movable to and fro in an axial direction along a piston axis (A) in the cylinder liner (11, 111, 211, 311, 411, 511, 611, 711) between a top dead center (OT) and a bottom dead center (UT); and
- a cylinder lubricating device (127) with at least one first lubricant opening (141, 241, 341, 441, 541, 641, 741) which is arranged in the cylinder liner (11, 111, 211, 311, 411, 511, 611, 711) and which is designed such that lubricant can be introduced into the cylinder liner (11, 111, 211, 311, 411, 511, 611, 711),
wherein a first introduction of the lubricant into the cylinder liner (11, 111, 211, 311, 411, 511, 611, 711) takes place such that the first introduction opening (141, 241, 341, 441, 541, 641, 741) is located at an axial position (143, 243, 343, 443, 543, 643) between the upper piston edge (129, 429, 729) and the lower piston edge (130, 530, 730) and a speed of the piston (12, 112, 212, 312, 412, 512, 612, 712) is smaller than 2.5 m/s, in particular smaller than 1 m/s.

11. A method in accordance with claim 10,
**characterized in that**
the first introduction of the lubricant into the cylinder liner (11, 111, 311, 711) takes place such that the first introduction opening (141, 341, 741) is located at an axial position (143, 343) between a topmost first piston ring (18, 118, 318, 718) arranged at a jacket surface (131) of the piston (12, 112, 312, 712) and a second piston ring (19, 119, 319, 719) adjacent to the first piston ring (18, 118, 318, 718) in the direction of the lower piston edge (130, 730).

12. A method in accordance with claim 10,
**characterized in that**
the first introduction of the lubricant into the cylinder liner (611) takes place such that the first introduction opening (641) is located at an axial position (643) at the level of a storage piston ring (619) arranged at the jacket surface (631) of the piston (612) and having a cut-out (644) for receiving lubricant.

13. A method in accordance with claim 10, claim 11 or claim 12,
**characterized in that**,
in addition to the first introduction of lubricant from the first introduction opening (741), a second introduction of lubricant into the cylinder liner (711) takes place via a second lubricant opening (746) which is arranged axially spaced apart from the first lubricant opening (741) and the second introduction takes place such that the second introduction opening (746) is located at an axial position between the upper piston edge (729) and the topmost first piston ring (718).

## Revendications

1. Unité piston-cylindre pour un moteur à combustion interne à pistons alternatifs, notamment pour un grand moteur diesel à deux temps,
- avec une chemise de cylindre (11, 111, 211, 311, 411, 511, 611, 711) et un piston (12, 112, 212, 312, 412, 512, 612, 712) ayant un bord supérieur de piston (129, 429, 729) et un bord inférieur de piston (130, 530, 730), le piston (12, 112, 212, 312, 412, 512, 612, 712) étant disposé mobile en mouvement axial alternatif entre un point mort supérieur (OT) et un point mort inférieur (UT) le long d'un axe de piston (A) dans la chemise de cylindre (11, 111, 211, 311, 411, 511, 611, 711), et
- un dispositif de lubrification de cylindre (127) comportant au moins une première ouverture pour lubrifiant (141, 241, 341, 441, 541, 641, 741) disposée dans la chemise de cylindre (11, 111, 211, 311, 411, 511, 611, 711), qui est adaptée pour permettre l'introduction de lubrifiant dans la chemise de cylindre (11, 111, 211, 311, 411, 511, 611, 711),
la première ouverture pour lubrifiant (141, 241, 341, 441, 541, 641, 741) étant disposée axialement de façon qu'elle soit située, lors d'une position OT du piston (12, 112, 212, 312, 412, 512, 612, 712) où le piston (12, 112, 212, 312, 412, 512, 612, 712) se trouve au point mort supérieur (OT), entre le bord supérieur de piston (129, 429, 729) et le bord inférieur de piston (130, 530, 730),
le piston (312) comprenant dans la zone dans laquelle l'ouverture pour lubrifiant (341) est positionnée lors de la position OT du piston (312), un évidement périphérique (347),
**caractérisée en ce que**,
sur une enveloppe (131) du piston (12, 112, 712), un segment supérieur, le premier segment (18, 118, 718), est disposé et que, entre le premier segment (18, 118, 718) et le bord inférieur de piston (129, 729), un deuxième segment (19, 119, 719) est disposé, et que la première ouverture pour lubrifiant (141, 741) est disposée axialement de façon qu'elle soit positionnée lors de la position OT du piston (12, 112, 712) entre le premier segment (18, 118, 718) et le deuxième segment (19, 119, 719).

2. Unité piston-cylindre selon la revendication 1, **caractérisée en ce que** la première ouverture pour lubrifiant (141, 241, 341, 641, 741) est positionnée axialement de façon que, lors de la position OT du piston (12, 112, 212, 312, 612, 712), la distance entre le bord supérieur de piston (129, 729) et la première ouverture pour lubrifiant (141, 241, 341, 641, 741) soit entre 35% et 65% de la distance entre le bord supérieur de piston (129, 729) et le bord inférieur de piston (130, 730).

3. Unité piston-cylindre selon la revendication 1 ou 2, **caractérisée en ce que**, sur une enveloppe (131) du piston (12, 112, 212, 312, 712), un troisième segment (134, 234) est disposé et que la première ouverture pour lubrifiant (141, 234, 741) est disposée axialement de façon qu'elle soit positionnée lors de la position OT du piston (12, 212, 312, 112, 512) entre deux segments avoisinants (18, 118, 219, 318, 718 ; 19, 119, 234, 319, 719).

4. Unité piston-cylindre selon la revendication 3, **caractérisée en ce que** le troisième segment (134) est disposé entre le deuxième segment (19, 119, 319, 719) et le bord inférieur de piston (129, 729) et que la première ouverture pour lubrifiant (141, 341, 741) est disposée axialement de façon qu'elle soit positionnée lors de la position OT du piston (12, 112, 712) entre le premier segment (18, 118, 318, 718) et le deuxième segment (19, 119, 319, 719).

5. Unité piston-cylindre selon la revendication 1 ou 2, **caractérisée en ce que** la première ouverture pour lubrifiant (441) est disposée axialement de façon qu'elle soit positionnée lors de la position OT du piston (412), entre le bord supérieur de piston (429) et le premier segment (418).

6. Unité piston-cylindre selon la revendication 1 ou 2, **caractérisée en ce que** sur le piston (612) est disposé un segment de stockage (619) avec un évidement (644) pour stocker du lubrifiant, et que la première ouverture pour lubrifiant (641) est disposée axialement de façon qu'elle soit positionnée lors de la position OT du piston (612), à hauteur du segment de stockage (619).

7. Unité piston-cylindre selon l'une des revendications précédentes, **caractérisée par** une deuxième ouverture pour lubrifiant (746) dans la chemise de cylindre (711), qui est disposée axialement espacée de la première ouverture pour lubrifiant (741).

8. Unité piston-cylindre selon la revendication 7, **caractérisée en ce que** la deuxième ouverture pour lubrifiant (746) est disposée axialement de façon qu'elle soit positionnée lors de la position OT du piston (712), entre le bord supérieur de piston (729) et le bord inférieur de piston (730).

9. Unité piston-cylindre selon la revendication 7 ou 8, **caractérisée en ce qu'**aux positions axiales des première et deuxième ouvertures pour lubrifiant (741, 746), d'autres ouvertures pour lubrifiant sont disposées qui sont réparties sur la périphérie de la chemise de cylindre (711) et décalées les unes par rapport aux autres dans le sens périphérique.

10. Procédé d'alimentation en lubrifiant d'un piston d'une unité piston-cylindre pour un moteur à combustion interne à pistons alternatifs, notamment pour un grand moteur diesel à deux temps, avec
- une chemise de cylindre (11, 111, 211, 311, 411, 511, 611, 711) et un piston (12, 112, 212, 312, 412, 512, 612, 712) selon une des revendications 1 à 9, avec un bord supérieur de piston (129, 429, 729) et un bord inférieur de piston (130, 530, 730), le piston (12, 112, 212, 312, 412, 512, 612, 712) étant disposé mobile en mouvement axial alternatif entre un point mort supérieur (OT) et un point mort inférieur (UT) le long d'un axe de piston (A) dans la chemise de cylindre (11, 111, 211, 311, 411, 511, 611, 711), et
- un dispositif de lubrification de cylindre (127) comportant au moins une première ouverture pour lubrifiant (141, 241, 341, 441, 541, 641, 741) disposée dans la chemise de cylindre (11, 111, 211, 311, 411, 511, 611, 711), qui est adaptée pour permettre l'introduction de lubrifiant dans la chemise de cylindre (11, 111, 211, 311, 411, 511, 611, 711),
une première introduction du lubrifiant dans la chemise de cylindre (11, 111, 211, 311, 411, 511, 611, 711) étant effectuée de façon que la première ouverture d'introduction (141, 241, 341, 441, 541, 641, 741) soit disposée à une première position axiale (143, 243, 343, 443, 543, 643) entre le bord supérieur de piston (129, 429, 729) et le bord inférieur de piston (130, 530, 730) et qu'une vitesse du piston (12, 112, 212, 312, 412, 512, 612, 712) est inférieure à 2,5 m/s, notamment inférieure à 1 m/s.

11. Procédé selon la revendication 10, **caractérisé en ce que** la première introduction du lubrifiant dans la chemise de cylindre (11, 111, 311, 711) est effectuée de façon que la première ouverture d'introduction (141, 341, 741) soit disposée à une position axiale (143, 343) entre un segment supérieur, le premier segment (18, 118, 318, 718), disposé sur une enveloppe (131) du piston (12, 112, 312, 712) et un deuxième segment (19, 119, 319, 719) avoisinant au premier segment (18, 118, 318, 718) et disposé en direction du bord inférieur de piston (130, 730).

12. Procédé selon la revendication 10, **caractérisé en ce que** la première introduction du lubrifiant dans la chemise de cylindre (611) est effectuée de façon que la première ouverture d'introduction (641) soit disposée à une position axiale (643) à hauteur d'un segment de stockage (619) disposé sur l'enveloppe (631) du piston (612) et ayant un évidement (644) pour stocker du lubrifiant.

13. Procédé selon la revendication 10, 11 ou 12, **caractérisé en ce que**, en plus de la première introduction de lubrifiant à partir de la première ouverture d'introduction (741), est effectuée une deuxième introduction de lubrifiant dans la chemise de cylindre (711) à partir d'une deuxième ouverture pour lubrifiant (746) qui est disposée axialement espacée de la première ouverture pour lubrifiant (741), et que la deuxième introduction est effectuée de façon que la deuxième ouverture d'introduction (746) soit disposée à une position axiale entre le bord supérieur de piston (729) et le segment le plus haut, le premier segment (718).
